# EUROPÄISCHE PATENTSCHRIFT

(11) **EP 0 297 498 B1**
(45) Veröffentlichungstag und Bekanntmachung des Hinweises auf die Patenterteilung: **10.03.1993**
(21) Anmeldenummer: 88110268.5
(22) Anmeldetag: 28.06.1988
(51) Int. Cl.: H01H 19/00, H01H 19/10

(54) **Impulsgenerator**
Pulse generator
Générateur d'impulsion

(30) Priorität: 30.06.1987 DE 3721460
(43) Veröffentlichungstag der Anmeldung: 04.01.1989
(73) Patentinhaber: Alcatel SEL Aktiengesellschaft, D-70435 Stuttgart (DE); ALCATEL N.V., NL-1077 XX Amsterdam (NL)
(72) Erfinder: Rösl, Wolfgang, D-8501 Eckental (DE); Rose, Jochen, D-8505 Röthenbach (DE)
(74) Vertreter: Hösch, Günther, Dipl.-Ing.

(56) Entgegenhaltungen:
- EP-A- 0 132 672
- DE-A- 3 326 308
- FR-A- 2 375 767
- GB-A- 1 219 499

## Beschreibung

Die vorliegende Erfindung bezieht sich auf einen Impulsgenerator gemäß dem Oberbegriff des Anspruchs 1.

Bei derartigen aus den DE-OS 31 36 598 und 33 26 308 bekannten Impulsgeneratoren sind die beweglichen Kontakte unmittelbar an der Blattfeder angebracht, die mit den zugeordneten Festkontakten je ein Kontaktpaar bilden.

Da die Blattfeder insbesondere bei langsamer Betätigung zu Prellschwingungen neigt, kann es vorkommen, daß, obwohl nur eine Drehbewegung um einen Zahn vorgenommen wurde, zwei oder mehrere Kontaktschlüsse auftreten.

Die vorliegende Erfindung befaßt sich unter anderem mit der Aufgabe, einen Impulsgenerator so zu gestalten, daß falsche Impulse, wie Zusatzimpulse durch Kontaktprellungen, vermieden werden, der Impulsgenerator einfach im Aufbau, rationell zu fertigen und eine kompakte Bauweise möglich ist.

Diese Aufgabe ist durch die im Kennzeichen des Anspruchs 1 angegebenen Merkmale gelöst. Durch die Verwendung von Querschiebern mit Aussparungen werden Nachschwingungen der Blattfeder nicht auf die Querschieber und damit auch nicht auf die Kontakte übertragen. Durch die Anordnung der Querschieber ist kein großer Platzbedarf notwendig, so daß ein Impulsgenerator kleiner Abmessungen hergestellt werden kann. Weitere vorteilhafte Einzelheiten der Erfindung sind in den Unteransprüchen angegeben und nachfolgend anhand eines in der Zeichnung veranschaulichten Ausführungsbeispiels beschrieben. Es zeigen:
- Fig. 1: eine Draufsicht auf den Impulsgenerator gemäß dem Schnitt A-A der Fig. 2 und
- Fig. 2: eine Seitenansicht gemäß dem Schnitt B-B der Fig. 1.

Mit 1 ist ein Gehäuseteil aus Isoliermaterial oder Metall bezeichnet, das vorteilhaft in Form eines Schachteldeckels oder einer Wanne ausgebildet ist und zwei Stirnseiten 2 und 3, zwei Seitenwände 4 und 5 und einen Boden 6 aufweist. Im unteren Teil des Bodens 6 ist ein Zahnrad 7 vorgesehen, das mit seiner Drehachse 8 in einer im Boden 6 angebrachten Öffnung 9, z.B. einer außen am Boden 6 angebrachten oder angeformten Lagerbuchse 10, drehbar gelagert ist.

Oberhalb des Zahnrades 7 ist senkrecht eine in Richtung zum Mittelpunkt 11 des Zahnrades 7 weisende Blattfeder 12 angebracht, deren oberes Ende 13 in einem an der oberen Stirnseite 2 angebrachten, insbesondere angeformten Befestigungsblock 14 befestigt ist. Die Befestigung erfolgt beispielsweise durch Einpressen oder Verformung des Befestigungsblockes 14 z.B. durch Quetschen oder Warmverformung. Das untere Ende 15 der Blattfeder 12 ragt in Ruhestellung in die oberste Zahnlücke 16 des Zahnrades 7 und bestimmt so eine verrastete Ruhestellung des Zahnrades 7.

Zwischen dem Zahnrad 7 und dem Befestigungsblock 14 sind zwei senkrecht zur Blattfeder 12 verschiebbar gelagerte Querschieber 17 und 18 angeordnet. Diese können nebeneinander, vorzugsweise aber, wie beim Ausführungsbeispiel, übereinander angeordnet sein. Zur verschiebbaren Lagerung derselben sind am Boden 6 und/oder an den Seitenwänden 4 und 5 jeweils zwei von außen nach innen senkrecht zur Blattfeder 12 verlaufende Führungslaschen 19 vorgesehen. Die Führungslaschen 19 auf je einer Seite besitzen einen Abstand voneinander, der der Dicke der beiden Querschieber 17, 18 plus einem geringen Spalt in Form einer Plustoleranz entspricht, so daß die eingesetzten Querschieber 17, 18 mit möglichst geringem Spiel leicht verschiebbar gelagert sind.

Die Querschieber 17 und 18 sind je mit einer Aussparung 20 bzw. 21 versehen, in welche die Blattfeder 12 eingreift. Die Aussparungen 20, 21 der Querschieber 17, 18 sind derart gegeneinander versetzt angeordnet, daß sich in Ruhestellung der Blattfeder 12 und des Zahnrades 7 die jeweils der Blattfeder 12 zugewandten Endkanten 22 und 23 der Aussparungen 20 bzw. 21 in geringem Abstand 24 zur Blattfeder 12 befinden. Dadurch können sich im Ruhezustand keine Schwingungen der Blattfeder 12 auf die Querschieber 17 und 18 übertragen.

In der gleichen oder, wie beim Ausführungsbeispiel, in einer anderen Ebene als die Blattfeder 12 ist zu beiden Seiten derselben je ein Kontaktfederband 25 und 26 nahezu parallel zur Blattfeder 12 angeordnet. Die Kontaktfederbänder 25 und 26 sind mit ihrem unteren Ende 27 bzw. 28 in der Stirnseite 3 oder gemäß dem Ausführungsbeispiel in der Stirnwand 29 eines Bodenteils 30 befestigt, z.B. eingeformt. Das Bodenteil 30 kann in das Gehäuseteil 1 eingeschoben oder auf dieses aufgesteckt sein, so daß ein schachtelförmiges Gehäuse gebildet wird. Diese Verbindung kann durch Rastung und/oder Kleben und/oder Verschweißung, z.B. mittels Ultraschall, erfolgen. Das obere Ende 31 bzw. 32 der Kontaktfederbänder 25 und 26 trägt beidseitig je einen beweglichen Kontakt 33 bzw. 34. Jedem beweglichen Kontakt 33, 34 sind je zwei Festkontakte 35 und 36 bzw. 37 und 38 zugeordnet, wobei der die Festkontakte 35 und 37 mit dem jeweils zugeordneten beweglichen Kontakt 33 bzw. 34, jeweils einen Ruhekontakt, also ein in Ruhelage geschlossenes Kontaktpaar, und die Festkontakte 36 und 38 mit dem jeweils zugeordneten beweglichen Kontakt 33 bzw. 34, jeweils einen Schaltkontakt, also ein im Schaltzustand geschlossenes Kontaktpaar bilden.

Die Querschieber 17 und 18 besitzen je eine Anschlagkante 39 bzw. 40, die durch eine Aussparung im Querschieber 17 bzw. 18 gebildet sein können Die Anschlagkanten 39 und 40 können aber auch von zu den in einer anderen, aber parallelen Ebene liegenden Kontaktfederbändern 25, 26 reichenden Anschlagarmen 41 bzw. 42 der Querschieber 17 bzw. 18 oder durch Einschnitte an entsprechend breiten Querschiebern gebildet sein.

Die Länge der Aussparungen 20 und 21 in den Querschiebern 17 bzw. 18 ist derart bemessen, daß bei maximaler Auslenkung des einen Querschiebers 17 oder 18 infolge maximaler Auslenkung der Blattfeder 12 durch das Zahnrad 7 die Endkante 44 bzw. 43 der Aussparung 20 bzw. 21 des jeweils anderen Querschiebers 18 bzw. 17 nicht berührt wird.

Die Kontaktierung der Kontakte des Impulsgenerators erfolgt über durch das Bodenteil 30 hindurchragende Anschlußkontakte 45, die mit je einem inneren Kontaktteil, also z.B. dem Kontaktfederband 25 oder 26 oder einem der Festkontakte 35 bis 38, verbunden sind oder mit diesen eine bauliche Einheit bilden. Die Anschlußkontakte 45 können auch eine Seitenwand oder eine Stirnseite des Gehäuseteils 1 durchdringen und nach außen ragen.

Die Wirkungsweise des erfindungsgemäßen Impulsgenerators ist folgende:
Wird das Zahnrad 7 in Fig. 1 in Uhrzeigersinn gedreht, so wird die Blattfeder 12 vom links von ihr befindlichen Zahn nach rechts ausgelenkt. Dabei schlägt sie an der Endkante 22 des Querschiebers 17 an und verschiebt diesen nach rechts. Hierdurch kommt die Anschlagkante 39 des Querschiebers 17 mit dem Kontaktfederband 26 in Wirkverbindung und letzteres wird ebenfalls entgegen der eigenen Federkraft nach rechts ausgelenkt. Dabei hebt der linke bewegliche Kontakt 34 vom Festkontakt 37, auf dem er vorher unter Vorspannung auflag, ab. Schließlich wird der rechte bewegliche Kontakt 34 gegen den Festkontakt 38 gedrückt und dieses Kontaktpaar geschlossen. Dabei wird das Kontaktfederband 26 etwas nach rechts durchgebogen, bis das untere Ende 15 der Blattfeder 12 über die Zahnkante in die links des betätigenden Zahnes vorhandene Zahnlücke zurück und in Ruhelage oder etwa in Ruhelage federt. Dabei wird der Querschieber 17 freigegeben und das Kontaktfederband 26 kann durch Eigenspannung aus seiner Schaltlage in die Ruhelage zurückfedern. Etwaige Nachschwingungen der Blattfeder 12 wirken sich dabei nicht in Form eines Schaltvorgangs aus, weil sie wegen des Abstandes der Blattfeder 12 von der inneren Endkante 22 den Querschieber 17 nicht beeinflussen können. Ein entsprechender Vorgang wird bei Drehung des Zahnrades 7 entgegen dem Uhrzeigersinn mit dem Querschieber 18, dem Kontaktfederband 25 und den Kontakten 33, 35 und 36 ausgelöst.

## Patentansprüche

1. Impulsgenerator mit wenigstens zwei Kontaktpaaren (33, 35; 33, 36 und 34, 37; 34, 38), einem Zahnrad (7) und einer Blattfeder (12), deren eines Ende (15) in Ruhelage in eine Zahnlücke (16) des Zahnrades (7) rastend eingreift, wobei auf jeder Seite der Blattfeder (12) wenigstens eines der Kontaktpaare (33, 35; 33, 36 und 34, 37; 34, 38) angeordnet ist,
**dadurch gekennzeichnet**, daß der Blattfeder (12) zwei in Richtung der Auslenkung der Blattfeder (12) verschiebbare und durch diese betätigbare Querschieber (17, 18) zugeordnet sind, und daß je ein Querschieber (17 oder 18) jeweils mit dem wenigstens einen der Kontaktpaare (33, 35; 33, 36 bzw. 34, 37; 34, 38) in Wirkverbindung bringbar ist.

2. Impulsgenerator nach Anspruch 1, dadurch gekennzeichnet, daß die übereinander angeordneten Querschieber (17, 18) je eine Aussparung (20 bzw. 21) aufweisen, die derart gegeneinander versetzt sind, daß die der Blattfeder (12) zugewandten Endkanten (22, 23) der Aussparungen (20 und 21) in Ruhestellung des Zahnrades (7) einen geringen Abstand zur Blattfeder (12) aufweisen.

3. Impulsgenerator nach Anspruch 1 oder 2, dadurch gekennzeichnet, daß die Blattfedern (12) und die von dem Querschieber (17, 18) betätigbaren Kontaktfederbänder (25, 26) der Kontaktpaare (33, 35; 33, 36 bzw. 34, 37; 34, 38) im wesentlichen parallel zueinander angeordnet sind.

4. Impulsgenerator nach Anspruch 3, dadurch gekennzeichnet, daß die Blattfedern (12) und die Kontaktfederbänder (25, 26) in einer Ebene angeordnet sind.

5. Impulsgenerator nach Anspruch 3, dadurch gekennzeichnet, daß die Blattfeder (12) und die Kontaktfederbänder (25, 26) in verschiedenen Ebenen angeordnet sind.

6. Impulsgenerator nach einem der Ansprüche 1 bis 5, dadurch gekennzeichnet, daß ein Gehäuseteil (1) eines im wesentlichen schachtelförmigen Gehäuses an einer Stirnseite (2) einen Befestigungsblock (14) aufweist, in dem die Blattfeder (12) endseitig befestigt ist, daß dieses Gehäuseteil (1) im Boden (6) eine Öffnung (9) für die Drehachse (8) des Zahnrades (7) aufweist und die Blattfeder (12) in Richtung zum Mittelpunkt (11) der Drehachse (8) verläuft und daß zwischen dem Zahnrad (7) und dem Befestigungsblock (14) von den Seitenwänden (4, 5) des Gehäuseteils (1) her senkrecht zur Blattfeder (12) angeordnete, nach innen weisende Führungslaschen (19) für die Querschieber (17, 18) angeordnet sind, zwischen denen die Querschieber (17, 18) verschiebbar gelagert sind.

7. Impulsgenerator nach Anspruch 6, dadurch gekennzeichnet, daß an jeder Seitenwand (4, 5) zwei Führungslaschen (19) im Abstand der Dicke der beiden Querschieber (17, 18) mit Plustoleranz angeordnet sind.

8. Impulsgenerator nach einem der Ansprüche 1 bis 7, dadurch gekennzeichnet, daß an dem Gehäuseteil (1) eine nach außen ragende Lagerbuchse (10) angebracht ist.

9. Impulsgenerator nach einem der Ansprüche 1 bis 8, dadurch gekennzeichnet, daß die Lagerbuchse (10) am Gehäuseteil (1) angeformt ist.

10. Impulsgenerator nach einem der Ansprüche 1 bis 9, dadurch gekennzeichnet, daß der oder die bewegliche(n) Kontakt(e) (33, 34) jedes Kontaktpaares am einen Ende (31, 32) des Kontaktfederbandes (25 bzw. 26) angeordnet ist bzw. sind und die anderen Enden (27, 28) der Kontaktfederbänder auf einer dem Zahnrad (7) benachbarten Stirnseite (3) des Gehäuseteils (1) oder auf einem Bodenteil (6) befestigt sind und die Kontaktpaare im Gehäuseabschnitt zwischen den Querschiebern (17 und 18) und der den mit dem Befestigungsblock (14) versehenen Stirnseite (2) angeordnet sind.

11. Impulsgenerator nach Anspruch 10, dadurch gekennzeichnet, daß jedes Kontaktfederband (25, 26) mit einem durch die Stirnseite (3 und/oder 2) oder das Bodenteil (30) hindurchragenden Anschlußkontakt (45) verbunden ist oder mit diesem eine bauliche Einheit bildet.

## Claims

1. Pulse generator with at least two contact pairs (33, 35; 33, 36 and 34, 37; 34, 38), a gear wheel (7) and a leaf spring (12), the one end (15) of which, in the rest position, clicks into engagement in a tooth space (16) of the gear wheel (7), at least one of the contact pairs (33, 35; 33, 36 and 34, 37; 34, 38) being disposed on each aide of the leaf spring (12), **characterized in** that there are allocated to the leaf spring (12) two transverse slides (17, 18) which are displaceable in the direction of deflection of the leaf spring (12) and capable of being actuated by the latter and that one transverse slide (17 or 18) is capable of being brought into an operative connection with, in each case, the at least one of the contact pairs (33, 35; 33, 36 or 34, 37; 34, 38).

2. A pulse generator as claimed in Claim 1, characterized in that the transverse slides (17, 18) disposed above each other each comprise a recess (20 and 21 respectively) which are offset in relation to each other in such a way that, in the rest position of the gear wheel (7), the end edges (22, 23) of the recesses (20 and 21) facing towards the leaf spring (12) are at a slight distance from the leaf spring (12).

3. Pulse generator as claimed in Claim 1 or 2, characterized in that the leaf springs (12) and the contact spring strips (25, 26) of the contact pairs (33, 35; 33, 36 and 34, 37; 34, 38 respectively) which are capable of being actuated by the transverse slide (17, 18) are disposed essentially parallel to each other.

4. Pulse generator as claimed in Claim 3, characterized in that the leaf springs (12) and the contact spring strips (25, 26) are disposed in one plane.

5. Pulse generator as claimed in Claim 3, characterized in that the leaf spring (12) and the contact spring strips (25, 26) are disposed in different planes.

6. Pulse generator as claimed in any one of Claims 1 to 5, characterized in that a housing part (1) of an essentially box-shaped housing comprises, on a front side (2), a fixing block (14) in which the leaf spring (12) is attached by its end, that this housing part (1) comprises in the bottom (6) an aperture (9) for the rotating axle (8) of the gear wheel (7) and the leaf spring (12) runs towards the mid-point (11) of the rotating axle (8) and that, between the gear wheel (7) and the fixing block(14) of the side walls (4, 5) of the housing part (1) there are disposed, perpendicularly to the leaf spring (12), inward-pointing guide strips (19) for the transverse slides (17, 18), between which the transverse slides (17, 18) are displaceably supported.

7. Pulse generator as claimed in Claim 6, characterized in that there are disposed on each side wall (4, 5), with positive tolerance, two guide stripe (19) spaced apart by the thickness of the two transverse slides (17, 18).

8. Pulse generator as claimed in any one of Claims 1 to 7, characterized in that an outward-projecting bearing bushing (10) is attached to the housing part (1).

9. Pulse generator as claimed in any one of Claims 1 to 8, characterized in that the bearing bushing (10) is moulded to the housing part (1).

10. Pulse generator as claimed in any one of Claims 1 to 9, characterized in that the movable contact(s) (33, 34) of each contact pair is/are disposed it the one end (31, 32) of the contact spring strip (25 and 26 respectively) and the other ends (27, 28) of the contact spring strips are fastened on a front side (3) of the housing part (1) adjacent to the gear wheel (7) or on a bottom part (6) and the contact pairs are disposed in the housing section between the transverse slides (17 and 18) and the front side (2) provided with the fixing block (14).

11. Pulse generator as claimed in Claim 10, characterized in that each contact spring strip (25, 26) is connected to or forms a structural unit with a connecting contact (45) projecting through the front side (3 and/or 2) or the bottom part (30).

## Revendications

1. Générateur d'impulsions comportant au moins deux paires de contacts (33, 35; 33, 36 et 34, 37; 34, 38), une roue dentée (7) et un ressort à lame (12) dont une extrémité (15), en position de repos, engrène, en s'y crantant, dans un entredent (16) de la roue dentée (7), générateur dans lequel au moins l'une des paires de contacts(33, 35; 33, 36 et 34, 37; 24, 38) est disposée de chaque côté du ressort à lame (12),
générateur caractérisé par le fait qu'au ressort à lame (12) correspondent deux coulisseaux transversaux (17, 18) qui peuvent coulisser dans la direction de la déviation du ressort à lame (12) et peuvent être manoeuvrés par ce ressort à lame, et par le fait que chaque coulisseau transversal (17 ou 18) peut être amené en liaison active avec celle des paires de contacts, dont il y a au moins une, correspondante (33, 35; 33, 36 ou 34, 37; 34, 38).

2. Générateur d'impulsions selon la revendication 1, caractérisé par le fait que les coulisseaux transversaux (17, 18), disposés l'un au-dessus de l'autre, présentent chacun un évidement (20 ou 21), ces évidements étant décalés l'un par rapport à l'autre de façon que les arêtes (22, 23) des évidements (20 et 21) qui coopèrent avec le ressort à lame (12) se trouvent, en position de repos de la roue dentée (7) à faible distance du ressort à lame (12).

3. Générateur d'impulsions selon la revendication 1 ou 2, caractérisé par le fait que le ressort à lame (12) et les lames élastiques à contacts (25, 26), manoeuvrables par le coulisseau tranversal (17, 18), des paires de contacts 55, 35; 33, 36 ou 34, 37; 34, 38) sont sensiblement disposés parallèlement les uns aux autres.

4. Générateur d'impulsions selon la revendication 3, caractérisé par le fait que le ressort à lame (12) et les lames élastiques à contacts (25, 26) sont disposés dans un même plan.

5. Générateur d'impulsions selon la revendication 3, caractérisé par le fait que le ressort à lame (12) et les lames élastiques à contacts (25, 26) sont disposés dans des plans différents.

6. Générateur d'impulsions selon l'une des revendications 1 à 5, caractérisé par le fait qu'une partie (1) d'un boîtier sensiblement en forme de boîte présente, à une face frontale (2), un bloc de fixation (14) dans lequel le ressort à lame (12) est fixé à son extrémité, par le fait que cette partie (1) du boîtier présente, dans le fond (6), une ouverture (9) pour l'axe de rotation (8) de la roue dentée (7) et que le ressort à lame (12) est orienté en direction du centre (11) de l'axe de rotation (8) et par le fait qu'entre la roue dentée (7) et le bloc de fixation (14) sont disposés des rails de guidage (19) pour les coulisseaux transversaux (17, 18), rails qui, depuis les parois latérales (4, 6) de la partie (1) du boîtier sont disposés perpendiculairement au ressort à lames (12), sont orientés vers l'intérieur et entre lesquels les coulisseaux transversaux (17, 18) sont portés avec liberté de coulissement.

7. Générateur d'impulsions selon la revendication 6, caractérisé par le fait que sur chaque paroi latérale (4, 5) deux rails de guidage (19) sont disposés à une distance égale à l'épaisseur des deux coulisseaux transversaux (17, 18) avec une tolérance en plus.

8. Générateur d'impulsions selon l'une des revendications 1 à 7, caractérisé par le fait que sur la partie (1) du boîtier est rapportée une cage de palier (10) partant vers l'extérieur.

9. Générateur d'impulsions selon l'une des revendications 1 à 8, caractérisé par le fait que la cage de palier (10) est venue au moulage sur la partie (1) du boîtier.

10. Générateur d'impulsions selon l'une des revendications 1 à 9, caractérisé par le fait que le contact mobile, ou les contacts mobiles, (33, 34) de chaque paire de contacts est disposé, ou sont disposés, à une extrémité (31, 32) de la lame élastique à contacts (25 ou 26) et que les autres extrémités (27, 28) des lames élastiques à contacts sont fixées sur une face frontale (3), voisine de la roue dentée (7), de la partie (1) du boîtier ou sur une partie formant fond (6) et que les paires de contacts sont disposées sur le tronçon de boîtier qui se trouve entre les coulisseaux transversaux (17, 18) et la face frontale (2) munie du bloc de fixation (14).

11. Générateur d'impulsions selon la revendication 10, caractérisé par le fait que chaque lame élastique à contacts (25, 26) est reliée avec une borne de raccordement (45) traversant la face frontale (3 et/ou 2) ou la partie formant fond (30), ou bien qu'elle forme avec cette partie une unité de fabrication.
